# FASCICULE DE BREVET EUROPEEN

(11) **EP 1 394 333 B1**
(45) Date de publication et mention de la délivrance du brevet: **02.07.2008**
(21) Numéro de dépôt: 03356129.1
(22) Date de dépôt: 28.08.2003
(51) Int. Cl.: E04D 1/04, E04D 1/16

(54) **Tuile à facettes**
Dachfalzziegel mit Facetten
Faceted interlocking roofing tile

(30) Priorité: 02.09.2002 FR 0210840
(43) Date de publication de la demande: 03.03.2004
(73) Titulaire: IMERYS TOITURE, 69760 Limonest (FR)
(72) Inventeur: Jund, Jacky, 31830 Plaisance du Touch (FR); Tavernier, Luc, 69610 Souzy (FR)
(74) Mandataire: Bratel, Gérard

(56) Documents cités:
- DE-A- 3 525 733
- DE-C- 30 558
- FR-A- 2 334 801
- GB-A- 405 136
- GB-A- 470 273
- US-A- 1 877 481

## Description

La présente invention concerne une tuile comportant des facettes sur sa surface supérieure.

Dans le domaine des tuiles utilisées habituellement pour la couverture des bâtiments, il est connu d'utiliser des tuiles comportant des facettes. Ainsi, pour des raisons esthétiques, certaines tuiles comportent des rainures disposées transversalement par rapport aux bords de tête et de queue de la tuile, c'est-à-dire parallèlement à la pente du toit. Il est également connu d'utiliser des tuiles dont la surface supérieure comporte à sa surface supérieure des "gradins", c'est-à-dire des lignes de relief disposées transversalement par rapport à la pente de la tuile lorsque celle-ci est positionnée sur la toiture.

D'une façon classique, l'étanchéité d'une toiture est assurée par les recouvrements des tuiles les unes sur les autres et, dans le cas des tuiles mécaniques, par les emboîtements situés en périphérie des tuiles.

Ces deux solutions sont efficaces lorsque la toiture est soumise à des conditions météorologiques "normales", en revanche, elles ne permettent pas d'assurer une étanchéité maximale lorsque les pluies s'accompagnent d'un vent fort. Dans ce dernier cas, et en particulier lorsque le vent souffle latéralement ou à contresens par rapport à la pente du toit, des infiltrations peuvent se produire, qui sont dues au ruissellement de grande quantités d'eau sur toute la surface de la toiture et à des infiltrations entre les zones de recouvrement des tuiles.

Des tuiles existent qui comportent des cannelures dans le sens longitudinal de la tuile (c'est-à-dire du bord de tête vers le bord de queue), ou des cannelures ou gradins dans le sens transversal (c'est-à-dire d'un bord latéral de la tuile vers l'autre bord latéral). Ces tuiles ont été conçues dans un souci esthétique, et elles ne permettent pas d'étanchéifier efficacement la toiture contre des infiltrations d'eau de pluie, en particulier lorsque le vent tourne pendant l'orage. Au contraire, des cannelures ou gradins (c'est-à-dire des lignes de relief à la surface supérieure de la tuile) dirigés dans une unique direction canalisent l'écoulement de l'eau de pluie en cas d'orage avec un vent fort, à contrepente si les cannelures sont longitudinales, et latéralement si les ligne de relief sont transversales.

L'objectif principal de la présente invention est de fournir une tuile qui permette efficacement de lutter contre les infiltrations d'eau de pluie en cas d'orage avec un vent fort et éventuellement tournant, en limitant les écoulements d'eau latéralement et/ou à contrepente du toit.

Le document FR 2 334 801 décrit une tuile constituée d'un certain nombre de parties sensiblement planes de niveaux différents et de contour irrégulier, donnant à la tuile le même aspect que si elle était formée d'éléments se recouvrant partiellement, à la manière d'écailles et irrégulierement disposés. Ainsi, on peut obtenir avec ces tuiles ainsi un aspect esthétique comparable à celui des toitures de lauzes.

Le document US 1 877 481 propose une tuile comportant des pyramides à base carrée en relief sur sa face supérieure.

L'objectif cité plus haut est atteint avec une tuile conforme à la revendication 1.

En outre, les lignes de relief sont de préférence de hauteurs identiques par rapport au plan de la tuile, et la tuile comporte de préférence au moins deux lignes de relief longitudinales, et au moins deux lignes de relief transversales.

Enfin, l'angle d'inclinaison des polygones par rapport au plan général de la tuile est de préférence compris entre 10° et 80°, et l'inclinaison de la tuile, lorsqu'elle est en place sur la toiture, est de préférence comprise entre 7° et 70°.

De toute façon l'invention sera bien comprise, à l'aide de la description qui suit, en référence au dessin schématique annexé représentant, à titre d'exemple non limitatif, une forme préférée de tuile à facettes selon l'invention.

Figure 1 est une vue de dessus en perspective d'une tuile selon l'invention.

Figure 2 est une vue de dessus en perspective de quatre tuiles selon l'invention lorsqu'elles sont emboîtées pour former une portion de toiture.

Figure 3 est une vue dé profil en coupe de deux tuiles selon l'invention, assemblées et fixées sur des liteaux.

La tuile 1 selon l'invention, telle qu'elle est représentée à la figure 1, est de préférence rectangulaire, et comporte un bord de tête 2 et un bord de queue 3, qui correspondent aux petits côtés de la tuile, ainsi que deux bords latéraux 4. Elle comporte une face inférieure 5, et une face supérieure 6 dont la plus grande partie est une surface apparente 6 lorsque plusieurs tuiles sont assemblées pour former une couverture. La tuile 1 comporte également des zones de recouvrement 7 situées en périphérie de la surface supérieure apparente. Ces zones de recouvrement 7 comportent des avancées de la surface supérieure 6 de la tuile 1, situées au niveau du bord de queue 3 et d'un bord latéral 4 de la tuile, lesdites avancées étant munies de rebords 8 et de gorges 10 qui sont destinés à coopérer par emboîtement, avec des rebords et des gorges d'une avancée de la surface inférieure d'une tuile adjacente. Dans une même zone de recouvrement 7, les gorges 10 peuvent être multiples de sorte qu'au moins l'un d'entre elles sert de rigole d'écoulement de l'eau en cas d'infiltrations.

De préférence, la tuile 1 selon l'invention est une tuile plate.

La tuile 1 est destinée à être fixée selon les règles de l'art à des liteaux 11 (ou des voliges) d'une charpente, afin de former une toiture, comme représenté à la figure 3.

Elle est réalisée en tout matériau adapté à cet usage, par exemple des composites, mais plus généralement de la terre cuite (argile ou autre), moulée puis cuite à haute température selon les méthodes connues de l'homme du métier.

Afin de résoudre les problèmes d'étanchéité exposés en préambule, la tuile à emboîtement 1 selon l'invention, telle qu'elle est représentée aux figures 1 ou 2, comporte à sa surface supérieure apparente 6 des polygones adjacents 12 suivant des arêtes communes, deux polygones adjacents 12 présentant des inclinaisons différentes.

Selon un mode de réalisation préféré de l'invention, tel que représenté aux figures 1 et 2, les polygones 12 sont constitués par une ou plusieurs lignes de relief longitudinales 13 et transversales 14 s'étendant respectivement et de manière continue du bord de tête 2 vers le bord de queue 3, et d'un bord latéral 4 de la tuile 1 vers l'autre bord latéral 4. Ainsi, les polygones 12 formés à la surface supérieure apparente 6 de la tuile 1 définissent des polyèdres 15, 16. Certains de ces polyèdres 15 ont une arête supérieure 17 orientée parallèlement au sens transversal de la tuile, c'est-à-dire confondue avec une ligne de relief transversale 14, et font obstacle aux remontées d'eau à contrepente du toit. Les autres polyèdres 16 ont une arête supérieure 17 orientée dans le sens parallèle à l'axe longitudinal de la tuile 1, c'est-à-dire confondue avec une ligne de relief longitudinale 13, et font obstacle au ruissellement transversal de l'eau de pluie sous l'effet du vent.

La combinaison de ces deux types de polyèdres 15, 16 à la surface de la tuile 1 permet d'éviter le ruissellement d'eau de pluie non dirigé dans le sens de la pente du toit, en particulier lorsque la pluie s'accompagne de vent, et plus encore lorsque le vent tourne.

Ainsi, les risques de ruissellement latéral ou de remontée d'eau de pluie jusque dans les emboîtements entre deux tuiles sont considérablement diminués, diminuant donc également les risques d'infiltrations sous la toiture.

En outre, les lignes de relief 13, 14 sont de préférence de hauteurs identiques par rapport au plan de la tuile, et la tuile comporte de préférence au moins deux lignes de relief longitudinales 13, et au moins deux lignes de relief transversales 14.

Enfin, l'angle d'inclinaison des polygones 12 par rapport au plan général de la tuile 1 est de préférence compris entre 10° et 80°, et l'angle d'inclinaison α de la tuile 1, lorsqu'elle est en place sur la toiture, est de préférence compris entre 7° et 70° par rapport à l'horizontale (représentée par l'axe H à la figure 3).

Outre ses excellentes capacités à prévenir les infiltrations d'eau en particulier lorsque les pluies s'accompagnent d'un vent fort latéral ou à contrepente du toit, il a été montré que la tuile à emboîtements selon l'invention démontre d'excellentes caractéristiques aérauliques, c'est-à-dire que de telles tuiles sont difficilement arrachables sous l'effet du vent. De plus, les polygones formés créent de larges surfaces antidérapantes, ce qui est un avantage non négligeable lorsqu'il s'agit de marcher sur la toiture pour effectuer des travaux, ou plus simplement lors de la pose.

Tout en ayant essayé, dans la spécification qui précède, d'attirer l'attention sur les caractéristiques de l'invention jugées revêtir une importance particulière, il faut noter que l'invention ne se limite pas au mode de réalisation décrit ci-avant, mais qu'elle en embrasse au contraire toutes les variantes sans s'écarter de la portée de l'invention comme définie par les revendications suivantes. C'est ainsi, notamment que la géométrie des polygones utilisés peut varier grandement.

## Revendications

1. - Tuile à emboîtement (1) destinée au recouvrement de toitures par fixation sur des liteaux ou des voliges, ladite tuile (1) comportant un bord de tête (2), un bord de queue (3), deux bords latéraux (4) et une surface Supérieure apparente (6) lorsque plusieurs tuiles sont assemblées, et une zone de recouvrement (7) permettant l'assemblage des tuiles entre elles, ladite zone de recouvrement (7) étant située à la périphérie de la surface apparente (6), **caractérisée en ce qu'**elle comporte à sa surface supérieure apparente (6) des polygones (12) adjacents suivant des arêtes communes, deux polygones adjacents (12) présentant des inclinaisons différentes, les polygones (12) définissant des polyèdres (15, 16) possédant chacun une arête supérieure (17), les arêtes supérieures (17) de certains polyèdres (16) étant orientées dans le sens parallèle à l'axe longitudinale de la tuile (1) et constituant une ou plusieurs lignes de relief longitudinales (13) et les arêtes supérieures (17) d'autres polyèdres (15) étant orientées parallèlement au sens transversal de la tuile (1) et constituant une ou plusieurs lignes de relief transversales (14), les lignes de relief longitudinales (13) et transversales (14) s'étendant respectivement et de manière continue du bord de tête (2) vers le bord de queue (3), et d'un bord latéral (4) de la tuile vers l'autre bord latéral (4).

2. - Tuile (1) selon la revendication 1, **caractérisée en ce que** les lignes de relief (13,14) sont de hauteurs identiques par rapport au plan de la tuile.

3. - Tuile (1) selon la revendications 1 ou 2, **caractérisée en ce qu'**elle comporte au moins deux lignes de relief longitudinales (13), et au moins deux lignes de relief transversales (14).

4. - Tuile (1) selon l'une quelconque des revendications 1 à 3, **caractérisée en ce qu'**il s'agit d'une tuile plate.

5. - Tuile (1) selon l'une quelconque des revendications 1 à 4, **caractérisée en ce que** l'angle d'inclinaison des polygones (12) par rapport au plan général de la tuile est compris entre 10° et 80°.

## Claims

1. Interlocking roofing tile (1) for covering roofs by fixing them to battens or roof boards, said tile (1) comprising a head edge (2), a tail edge (3), two lateral edges (4), an upper surface (6) which is visible when several tiles are assembled, and an overlap zone (7) allowing the tiles to be assembled together, and said overlap zone (7) being situated at the periphery of the visible surface (6), said tile being **characterized in that** it has on its visible upper surface (6) multiple polygons (12) adjacent to each other along common ridges, two adjacent polygons (12) having different slopes, the polygons (12) defining polyhedra (15, 16) that each possess an upper ridge (17), the upper ridges (17) of certain polyhedra (16) being oriented parallel to the longitudinal axis of the tile (1) and forming one or more longitudinal relief lines (13) and the upper ridges (17) of other polyhedra (15) being oriented parallel to the transverse direction of the tile (1) and forming one or more transverse relief lines (14), and the longitudinal (13) and transverse (14) relief lines extending continuously from the head edge (2) to the tail edge (3), and from one lateral edge (4) of the tile to the other lateral edge (4), respectively.

2. Tile (1) according to Claim 1, **characterized in that** the relief lines (13, 14) are of identical heights with respect to the plane of the tile.

3. Tile (1) according to Claim 1 or 2, **characterized in that** it has at least two longitudinal relief lines (13) and at least two transverse relief lines (14).

4. Tile (1) according to any one of Claims 1 to 3, **characterized in that** it is a flat tile.

5. Tile (1) according to any one of Claims 1 to 4, **characterized in that** the angle of slope of the polygons (12) with respect to the general plane of the tile is between 10° and 80°.

## Patentansprüche

1. Falzziegel (1), der zum Decken von Dächern durch Befestigung auf Dachlatten oder Dachschalungsbrettern bestimmt ist, wobei der Ziegel (1) eine Kopfkante (2), eine Fußkante (3), zwei Seitenkanten (4) und eine sichtbare Fläche (6), wenn mehrere Ziegel zusammengebaut sind, und eine Überlappungszone (7) aufweist, die den Zusammenbau der Ziegel ermöglicht, wobei die Überlappungszone (7) sich am Umfang der sichtbaren Fläche (6) befindet, **dadurch gekennzeichnet, dass** er an seiner sichtbaren Fläche (6) benachbarte Polygone (12) entlang gemeinsamen Graten aufweist, wobei zwei benachbarte Polygone (12) unterschiedliche Neigungen aufweisen, wobei die Polygone (12) Polyeder (15, 16) definieren, die je einen oberen Grat (17) aufweisen, wobei die oberen Grate (17) bestimmter Polyeder (16) in der zur Längsachse des Ziegels (1) parallelen Richtung ausgerichtet sind und eine oder mehrere Längsrelieflinien (13) bilden, und die oberen Grate (17) anderer Polyeder (15) parallel zur Querrichtung des Ziegels (1) ausgerichtet sind und eine oder mehrere Querrelieflinien (14) bilden, wobei die Längsrelieflinien (13) und Querelieflinien (14) sich je und kontinuierlich von der Kopfkante (2) zur Fußkante (3) bzw. von einer Seitenkante (4) des Ziegels zur anderen Seitenkante (4) erstrecken.

2. Ziegel (1) nach Anspruch 1, **dadurch gekennzeichnet, dass** die Relieflinien (13, 14) bezüglich der Ebene des Ziegels gleiche Höhen haben.

3. Ziegel (1) nach Anspruch 1 oder 2, **dadurch gekennzeichnet, dass** er mindestens zwei Längsrelieflinien (13) und mindestens zwei Querrelieflinien (14) aufweist.

4. ziegel (1) nach einem der Ansprüche 1 bis 3, **dadurch gekennzeichnet, dass** es sich um einen flachen Ziegel handelt.

5. Ziegel (1) nach einem der Ansprüche 1 bis 4, **dadurch gekennzeichnet, dass** der Neigungswinkel der Polygone (12) bezüglich der allgemeinen Ebene des Ziegels zwischen 10° und 80° liegt.
